# EUROPÄISCHE PATENTSCHRIFT

(11) **EP 0 554 519 B1**
(45) Veröffentlichungstag und Bekanntmachung des Hinweises auf die Patenterteilung: **18.09.1996**
(21) Anmeldenummer: 92118478.4
(22) Anmeldetag: 29.10.1992
(51) Int. Cl.: H01R 9/26

(54) **Schutzleiterklemme**
Grounding terminal
Borne de raccordement avec mise à la terre

(30) Priorität: 05.02.1992 DE 4203184
(43) Veröffentlichungstag der Anmeldung: 11.08.1993
(73) Patentinhaber: Weidmüller Interface GmbH & Co., D-32760 Detmold (DE)
(72) Erfinder: Conrad, Horst, W-4930 Detmold (DE); Diekmann, Jörg, W-4800 Bielefeld (DE); Wilmes, Manfred, W-4930 Detmold (DE); Hanning, Walter, W-4930 Detmold (DE)
(74) Vertreter: Stracke, Alexander, Dipl.-Ing.

(56) Entgegenhaltungen:
- CH-A- 532 253
- CH-A- 629 038
- DE-U- 7 712 331

## Beschreibung

Die Erfindung betrifft eine Schutzleiterklemme mit einer in einem Isolierstoffgehäuse angeordneten, mit Leiteranschlüssen bestückten Stromschiene und einem mit der Stromschiene verbundenen Befestigungs- und Kontaktfuß, der als Metallteil ausgebildet ist und zur mechanischen und elektrischen Verbindung mit einer als Schutzleiter-Sammelschiene dienenden Tragschiene Hakenelemente und Federmittel zum Zusammenwirken mit den Tragschienenschenkeln aufweist.

Bei einer bekannten Schutzleiterklemme der gattungsgemäßen Art (EP-A- 0 233 458) kann zwar der Kontaktfuß nicht nur die elektrische, sondern auch die mechanische Verbindung zu der Tragschiene übernehmen, und zwar für die Klemme insgesamt, so daß der Fußbereich ihres Isolierstoffgehäuses sehr einfach gehalten werden kann, doch hat der Kontaktfuß einen komplizierten und in der Herstellung teuren Aufbau. Es handelt sich um ein doppelschenkliges, kompliziertes Blechbiegeteil, in das eine gesondert herzustellende Feder in Art einer Blattfeder einmontiert werden muß. Der insbesondere durch die Hakenelemente des Blechbiegeteiles zu erreichende zuverlässige Halt auf der Tragschiene wird von daher mit einem erheblichen konstruktiven Aufwand erreicht.

Es ist zwar auch schon eine Schutzleiterklemme bekannt geworden (DE-U- 77 12 331), bei der als Verbindungsstück zwischen der Stromschiene der Klemme und der Tragschiene ein massives Metallteil vorgesehen ist, doch wirkt dieses massive Metallteil aufgrund seiner Formgestalt für die mechanische Verbindung mit der Tragschiene nur so unzureichend zusammen, daß für die mechanische Verbindung auch besondere Montagefußgestaltungen am Isolierstoffgehäuse der Klemme erforderlich sind.

Ferner muß auch in dieses massive Metallteil als Federmittel wieder eine gesonderte Feder einmontiert werden. Gestaltet man die Verbindung zwischen Feder und massivem Metallteil beispielsweise durch einen einfachen Verspannvorgang einfach, kann es bei einem Verschieben der Klemme in Längsrichtung auf der Tragschiene dazu kommen, daß die Feder ihren Halt im Metallteil verliert.

Der vorliegenden Erfindung liegt von daher die Aufgabe zugrunde, eine Schutzleiterklemme der gattungsgemäßen Art zu schaffen, deren Befestigungs- und Kontaktfuß bei Gewährleistung eines zuverlässigen Haltes der Tragschiene besonders einfach herzustellen ist.

Die erfindungsgemäße Lösung ergibt sich aus dem kennzeichnenden Teil des Patentanspruches 1.

Ein derartiger Kontaktfuß ist ein einstückiges massives Metallteil, an dem nicht mehr gesondert Federmittel montiert werden müssen. Die angeformten Hakenelemente geben einen zuverlässigen Halt auf der Tragschiene, wobei sich herausgestellt hat, daß die einstückig an das massive Metallteil angeformten Federbeine ausgehend von dem hier üblicherweise eingesetzten Material, beispielsweise einer Kupferlegierung, aufgrund ihrer Geometrie z. B. als einstückig angeformte Federbeine durchaus die gewünschte Funktion erfüllen können, also einerseits die erforderliche Federwirkung haben und andererseits auch noch ausreichend elastisch für eine bequeme Handhabung sind.

Man kann grundsätzlich einen derartigen Kontaktfuß in seiner endgültigen Form aus einer Metallplatte entsprechender Dicke herausstanzen. Möglich ist jedoch eine Ausgestaltung, nach der der Kontaktfuß durch Abtrennen von einem entsprechenden Profilstrang erhalten wird. Die Herstellung des Kontaktfußes läßt sich auf diese Weise praktisch abfallfrei durchführen.

Weitere bevorzugte Ausgestaltungen, die insbesondere Lage, Anzahl und Form der Federbeine betreffen, sind in den Unteransprüchen gekennzeichnet.

Ausführungsbeispiele einer Schutzleiterklemme gemäß der Erfindung werden nachstehend unter Bezugnahme auf die beigefügte Zeichnung näher beschrieben.

Es zeigen:
- Figur 1: eine Schutzleiterklemme gemäß der Erfindung in Seitenansicht auf die offene Klemmenseite,
- Figur 2: eine weitere Ausführungsform einer Schutzleiterklemme in Seitenansicht,
- Figur 3: eine weitere Ausführungsform einer Schutzleiterklemme in Seitenansicht.

Die in den Figuren 1 und 2 dargestellten Schutzleiterklemmen haben die üblichen Isolierstoffgehäuse 1, in die Stromschienen 2 eingesetzt sind, die mit Leiteranschlüssen 3 beliebiger, bekannter Bauart bestückt sind. Die Stromschienen 2 sind elektrisch und mechanisch fest mit einem Befestigungs- und Kontaktfuß 4, 4' verbunden, der seinerseits der elektrischen Verbindung der Stromschiene sowie der mechanischen Verbindung der Klemme insgesamt mit einer Tragschiene 5 dient, die bei derartigen Schutzleiterklemmen als Schutzleiter-Sammelschiene dient.

Bei dem in Figur 1 dargestellten Ausführungsbeispiel einer derartigen Schutzleiterklemme weist der Befestigungs- und Kontaktfuß 4 zwei Hakenelemente 6 und 7 auf, die aufgrund ihrer Formgebung praktisch Federwirkung haben. An den Befestigungs- und Kontaktfuß 4 ist bei dieser Ausführungsform ein besonders langes Federbein 8 einstückig angeformt. Es beginnt auf der einen Seite in der Nähe des Hakenelementes 6 und verläuft von dort über einen erheblichen Teil der Tragschienenbreite auf das andere Hakenelement 7 zu. Bei dieser Ausgestaltung hat das Hakenelement 7 eine Lagerschräge 9, die so lang bemessen ist, daß unterschiedlich lange und unterschiedlich dicke Tragschienenschenkel unterschiedlicher Tragschienen Platz finden. Das Federbein 8 wirkt auf die Oberseite des auf der Lagerschräge 9 liegenden Tragschienenschenkels. Das gegenüberliegende, als Festlager dienende Hakenelement 6 hat eine Steuerschräge 10, der eine nutartige Aufnahme 11 für das freie Ende des anderen Tragschienenschenkels folgt. Beim Aufsetzen der Klemme auf die Tragschiene wird der Befestigungs- und Kontaktfuß zunächst in Schräglage mit dem Hakenelement 7 und dem Federbein 8 mit dem entsprechenden Tragschienenschenkel in Verbindung gebracht. Beim Herunterdrücken läuft der andere Tragschienenschenkel längs der Steuerschräge 10 auf die Aufnahme 11 zu, wobei sich andere Tragschienenschenkel entsprechend auf der Lagerschräge 9 des Hakenelementes 7 hochschieben. Die Endlage wird durch das Federbein 8 gesichert.

Mit dieser Ausführungsform können somit Tragschienenschenkel unterschiedlicher Ausgestaltung verwendet werden. Der Befestigungs- und Kontaktfuß 4 behält eine einfache Profilierung und hat ein besonders langes und von daher für die gewollte Funktion besonders geeignetes Federbein 8.

Im Rahmen des Erfindungsprinzipes sind weitere bauliche Ausgestaltungen und Ausführungsformen ohne weiteres möglich, die jeweils an bestimmte Anwendungsfälle optimiert angepaßt werden können. So ist in Figur 2 eine Schutzleiterklemme grundsätzlich gleichen Aufbaus dargestellt, die nun einen Befestigungs- und Kontaktfuß 4' hat, der, ausgehend etwa vom mittleren Bereich, zwei kürzere Federbeine 8' und 8'' aufweist, die jeweils von dort auf einen der Tragschienenschenkel zu verlaufen und mit dessen Oberseite zusammenwirken. Bei dieser Ausgestaltung sind die Hakenelemente 6 und 7 in ihrer Geometrie so gehalten, daß auch sie wieder Federwirkung haben. Neben den beiden eigentlichen Federbeinen wirken somit auch wieder die Hakenelemente 6 und 7 wie Federbeine. Die insgesamt erforderliche und gewünschte Federbeinwirkung läßt sich also auf insgesamt vier federnd wirkende Elemente verteilen, womit man bei entsprechender Ausgestaltung eine besonders sichere abgefederte Halterung auf der Tragschiene bei guter Handhabbarkeit bezüglich der Verrastung auf der Tragschiene erreichen kann.

Bei dem in Figur 3 dargestellten Ausführungsbeispiel ist ein Befestigungs- und Kontaktfuß 4'' vorgesehen, bei dem das eine Hakenelement 7' einen verlängerten Federweg aufweist. Hierzu ist im dargestellten Ausführungsbeispiel das Hakenelement 7' seitlich über die Tragschiene hinaus verlängert und dann wieder C-förmig zum entsprechenden Tragschienenschenkel rückgebogen. An seinem mit diesem Tragschienenschenkel zusammenwirkenden Ende hat das Hakenelement 7' eine Lagerschräge 9'. Bei dieser Ausgestaltung ist es aufgrund des verlängerten Federweges des Hakenelementes 7' in besonderem Maße möglich, einen Toleranzausgleich zu den unterschiedlich ausfallenden Abmaßen der Tragschienen zu gewährleisten. Durch diese C-förmige Ausgestaltung des Hakenelementes 7' wird in besonderem Maße eine Kraft in horizontaler Richtung eingebracht, die den Festanschlag des gegenüberliegenden Hakenelementes 6 immer zuverlässig gegen die Tragschiene zieht. Auch bei beträchtlichen Toleranzen für die Tragschienenabmaße wird dadurch sichergestellt, daß der metallische Teil der Baugruppe in jedem Fall auch ohne Mithilfe des Isolierstoffgehäuses 1 sicher auf der Tragschiene 5 sitzt.

Bei dieser Ausführungsform ist ferner wieder nur ein Federbein 8''' vorgesehen, das im Hinblick auf die Federungseigenschaften der Anordnung im übrigen aber für sich genommen relativ kurz sein kann und sich im dargestellten Ausführungsbeispiel etwa von der Mitte dieses Befestigungs- und Kontaktfußes 4" hin zu dem C-förmig ausgebildeten Hakenelement 7' erstreckt.

## Patentansprüche

1. Schutzleiterklemme mit einer in einem Isolierstoffgehäuse (1) angeordneten Stromschiene (2) und mit einem mit der Stromschiene (2) verbundenen Befestigungs- und Kontaktfuß (4), der als Metallteil ausgebildet is und zur mechanischen und elektrischen Verbindung mit einer als Schutzleiter-Sammelschiene wirkenden Tragschiene (5) Hakenelemente (6, 7, 7') und Federmittel (8) zum Zusammenwirken mit den Tragschienenschenkeln aufweist,
**dadurch gekennzeichnet**, daß der Kontaktfuß (4, 4', 4'') als massives Metallteil ausgebildet ist und als Federmittel an ihm mindestens ein längliches Federbein (8, 8', 8'', 8''') einstückig angeformt ist.

2. Schutzleiterklemme nach Anspruch 1, dadurch gekennzeichnet, daß der Befestigungs- und Kontaktfuß (4, 4', 4'') ein aus einem Materialstrang entsprechenden Profiles abgetrenntes Profilteil ist.

3. Schutzleiterklemme nach Anspruch 1, dadurch gekennzeichnet, daß der Befestigungs- und Kontaktfuß (4, 4', 4'') ein aus einer Metallplatte herausgestanztes Profilteil ist.

4. Schutzleiterklemme nach einem der vorhergehenden Ansprüche, dadurch gekennzeichnet, daß der Befestigungs- und Kontaktfuß (4) ein langes Federbein (8) hat, das sich beginnend in der Nähe des einen Hakenelementes (6) über einen wesentlichen Teil der Fußbreite auf das andere Hakenelement (7) zu erstreckt.

5. Schutzleiterklemme nach einem der Ansprüche 1 - 3, dadurch gekennzeichnet, daß der Befestigungs- und Kontaktfuß (4') ausgehend etwa von seinem mittleren Bereich zwei Federbeine (8', 8'') aufweist, die sich auf die beiden Hakenelemente (6, 7) jeweils zu erstrecken.

6. Schutzleiterklemme nach einem der vorhergehenden Ansprüche, dadurch gekennzeichnet, daß einem (7') der Hakenelemente (6, 7') ein verlängerter Federweg gegeben ist.

7. Schutzleiterklemme nach Anspruch 6, dadurch gekennzeichnet, daß das Hakenelement (7') seitlich über die Tragschiene (5) hinaus verlängert und C-förmig zu ihr rückgebogen ist.

8. Schutzleiterklemme nach Anspruch 7, dadurch gekennzeichnet, daß das Hakenelement (7') an seinem dem Tragschienenschenkel zugewandten Ende eine Schräge (9') aufweist.

9. Schutzleiterklemme nach einem der Ansprüche 6 - 8, dadurch gekennzeichnet, daß der Befestigungs- und Kontaktfuß (4'') ausgehend etwa von seinem mittleren Bereich nur ein sich zu dem Hakenelement (7') mit verlängertem Federweg erstreckendes Federbein (8"') aufweist.

## Claims

1. A protective conductor terminal with a current bar (2) arranged in a housing (1) of insulating material and a fixing and contact foot (4) which is connected to the current bar (2) and which is in the form of a metal member and which for mechanical and electrical connection to a carrier bar (5) acting as a protective conductor bus bar has hook elements (6, 7, 7') and spring means (8) for co-operating with the carrier bar limbs, characterised in that the contact foot (4, 4', 4") is in the form of a solid metal member and at least one elongate spring leg (8, 8', 8", 8"') is integrally formed thereon as the spring means.

2. A protective conductor terminal according to claim 1 characterised in that the fixing and contact foot (4, 4', 4") is a profile portion which is separated out of an elongate portion of material of suitable profile.

3. A protective conductor terminal according to claim 1 characterised in that the fixing and contact foot (4, 4', 4") is a profile portion which is stamped out of a metal plate.

4. A protective conductor terminal according to one of the preceding claims characterised in that the fixing and contact foot (4) has a long spring leg (8) which, beginning in the vicinity of the one hook element (6), extends over a substantial part of the width of the foot towards the other hook element (7).

5. A protective conductor terminal according to one of claims 1 to 3 characterised in that starting approximately from its central region the fixing and contact foot (4') has two spring legs (8', 8") which respectively extend towards the two hook elements (6, 7).

6. A protective conductor terminal according to one of the preceding claims characterised in that a prolonged spring travel is imparted to one (7') of the hook elements (6, 7').

7. A protective conductor terminal according to claim 6 characterised in that the hook element (7') is prolonged laterally beyond the carrier bar (5) and is bent back in a C-shape to same.

8. A protective conductor terminal according to claim 7 characterised in that at its end towards the carrier bar limb the hook element (7') has an inclined surface (9').

9. A protective conductor terminal according to one of claims 6 to 8 characterised in that the fixing and contact foot (4"), starting approximately from its central region, has only one spring leg (8"') which extends towards the hook element (7') with an extended spring travel.

## Revendications

1. Borne de conducteur de protection avec un rail électrique (2) placé dans un boîtier en matière isolante (1) et avec un pied de fixation et de contact (4) relié au rail électrique (2), lequel pied est conformé en pièce métallique et présente, en vue de la liaison mécanique et électrique avec un rail de support (5) agissant comme rail collecteur de conducteur de protection, des éléments à crochet (6, 7, 7') et des moyens à ressort (8) pour la coopération avec les ailes du rail de support, caractérisée en ce que le pied de contact (4, 4', 4") est conformé en pièce métallique massive et, en ce que, en tant que moyens à ressort, est formée d'une seule pièce sur celle-ci au moins une jambe de force à ressort (8, 8', 8", 8"') allongée.

2. Borne de conducteur de protection selon la revendication 1, caractérisée en ce que le pied de fixation et de contact (4, 4', 4") est une pièce profilée sectionnée dans une barre de matériau de profil correspondant.

3. Borne de conducteur de protection selon la revendication 1, caractérisée en ce que le pied de fixation et de contact (4, 4', 4") est une pièce profilée découpée dans une plaque métallique.

4. Borne de conducteur de protection selon l'une des revendications précédentes, caractérisée en ce que le pied de fixation et de contact (4) possède une longue jambe de force à ressort (8), qui commençant à proximité d'un élément à crochet (6), s'étend, sur une grande partie de la largeur de pied, vers l'autre élément à crochet (7).

5. Borne de conducteur de protection selon l'une des revendications 1 à 3, caractérisée en ce que le pied de fixation et de contact (4'), partant à peu près de sa zone centrale, comporte deux jambes de force à ressort (8', 8"), qui s'étendent respectivement vers les deux éléments à crochet (6, 7).

6. Borne de conducteur de protection selon l'une des revendications précédentes, caractérisée en ce qu'il est donné, à l'un (7') des éléments à crochet (6, 7'), une course de ressort prolongée.

7. Borne de conducteur de protection selon la revendication 6, caractérisée en ce que l'élément à crochet (7') est prolongé sur le côté au-delà du rail de support (5) et est replié vers celui-ci en forme de C.

8. Borne de conducteur de protection selon la revendication 7, caractérisée en ce que l'élément à crochet (7') présente une surface oblique (9'), à son extrémité tournée vers l'aile du rail de support.

9. Borne de conducteur de protection selon l'une des revendications 6 à 8, caractérisée en ce que le pied de fixation et de contact (4"), partant à peu près de sa zone centrale, ne présente qu'une seule jambe de force à ressort (8"'), s'étendant vers l'élément à crochet (7'), avec une course de ressort prolongée.
